# EUROPÄISCHE PATENTSCHRIFT

(11) **EP 2 431 523 B1**
(45) Veröffentlichungstag und Bekanntmachung des Hinweises auf die Patenterteilung: **29.06.2016**
(21) Anmeldenummer: 11179731.2
(22) Anmeldetag: 01.09.2011
(51) Int. Cl.: E01C 11/22

(54) **Profiliert geneigtes Rinnensteinsystem**
Profiled sloped gutter system
Système de caniveau incliné de manière profilée

(30) Priorität: 21.09.2010 DE 202010008602 U; 08.10.2010 DE 202010008760 U; 08.12.2010 DE 102010061119
(43) Veröffentlichungstag der Anmeldung: 21.03.2012
(73) Patentinhaber: Lithonplus GmbH & Co. KG, 67360 Lingenfeld (DE)
(72) Erfinder: Brunkhorst, Andreas, 71642 Ludwigsburg (DE)
(74) Vertreter: Spachmann, Holger

(56) Entgegenhaltungen:
- EP-A1- 1 088 941
- EP-A2- 1 293 607
- EP-A2- 1 512 793
- DE-U1-202004 012 055

## Beschreibung

Die Erfindung betrifft ein Rinnensteinsystem gemäß dem Oberbegriff des Anspruchs 1.

Aus der DE 20 2004 012 055 U1 ist ein Rinnensteinsystem mit geraden und gebogenen Rinnensteinelementen bekannt, welche sich über eine Breite einer zu erstellenden Rinne erstrecken, wobei die Rinnensteinelemente in fahrbahnabweisender Richtung ebenflächig geneigt sind. Nachteilig an einem derartigen Rinnensteinsystem ist, dass das abfließende Wasser sich im Kantenbereich zwischen Rinne und Bordsteinkante drängt, so dass bei geringfügigen Verschmutzungen der Rinne großflächige Pfützen entstehen. Ein schnelles Abfließen des Wassers wird dadurch erschwert. Des Weiteren wird der Verschmutzungsgrad im Kantenbereich nachteilig beeinflusst, so dass ein erhöhter Reinigungsbedarf der Rinne entsteht. Schließlich führt die große Neigungsfläche gerade beim Überqueren durch behinderte Personen zu Problemen mit der Trittsicherheit.

In der EP 1 0888 941 A1 ist ein Rinnensteinsystem beschrieben, in dem ein Rinnenstein eine zur Fahrbahnbegrenzung hin geneigte und profilierte Teiloberfläche aufweist, die sich von Fahrbahnseite zur Gehwegseite neigt. Die Profilierung bewirkt eine abnehmende Oberflächenneigung in Richtung Gehwegseite. Der Rinnenstein weist Scheinfugen auf, die die Oberfläche des Steins in Längserstreckung der Straße hälftig unterteilt und die eine gehwegseitige und eine straßenseitige gerade, d.h. plane Teilfläche definiert. Die gehwegseitige Teilfläche ist nahezu horizontal zur Straßenfläche ausgerichtet während die straßenseitige Teilfläche ein Gefälle aufweist. Die Rinne weist aufgrund der Neigungsänderung entlang der Scheinfuge eine durch die Lage der Scheinfuge vorgegebene definierte Breite auf.

In der DE 10 2010 000 021 A1 ist ein Rinnensteinsystem mit komplexen Rinnensteinen beschrieben, wobei die Oberfläche durch Scheinfugen in Teilflächen unterteilt ist. Zur Ausbildung einer Mittelrinne sind die Teilflächen, deren Größen durch die Anordnung der Scheinfugen definiert sind, gegeneinander abgewinkelt.

Ein Rinnensteinsystem mit komplexen Rinnensteinen, die plan geneigte Oberflächen aufweisen, ist aus der DE 20 2004 012 055 U1 bekannt. Weitere gattungsgemäße Rinnensteinsysteme sind in der DE 10 2004 063 689 A1 und DE 85 33 187 U beschrieben.

In der EP 1 293 607 A2 ist ein weiteres Rinnensteinsystem beschrieben, dass komplexe Rinnensteine umfasst, die zur Ausbildung einer keilförmigen Rinnenvertiefung zwei zueinander geneigte Oberflächenbereiche aufweisen, so dass der Stein mittig eine linienförmige Rinne ausbildet.

Aufgabe der Erfindung ist es, ein Rinnensteinsystem mit besseren Wasserablaufeigenschaften, niedrigerem Reinigungsbedarf und verbesserter Durchschreitungseigenschaft vorzuschlagen.

Die Aufgabe wird ausgehend von den Merkmalen des Oberbegriffs des Anspruchs 1 erfindungsgemäß durch die kennzeichnenden Merkmale des Anspruchs 1 gelöst. In den Unteransprüchen sind vorteilhafte und zweckmäßige Weiterbildungen angegeben.

### OFFENBARUNG DER ERFINDUNG

Erfindungsgemäß wird ein Rinnensteinsystem mit geraden und gebogenen Rinnensteinen vorgeschlagen, welche sich über eine Breite einer zu erstellenden Rinne zwischen Fahrbahn und Fahrbahnbegrenzung/Gehweg/Rinne, insbesondere Bordstein erstrecken. Das Rinnensteinsystem kann beispielsweise auch zur Ausbildung einer Querrinne der Fahrbahn oder eines Gehweges verwendet werden, wobei die Rinne durchfahrbar ausgebildet ist und jeweils zwei Reihen komplementärer Rinnensteinsysteme zur Ausbildung einer zwischenliegenden Rinne in Längsrichtung spiegelbildlich zueinander angeordnet sind. Das Rinnensteinsystem umfasst zumindest einen komplexen Rinnenstein, der Scheinfugen auf seiner Oberfläche aufweist, die die Oberfläche in Teilflächen in Größe der Oberfläche eines Einzelsteins unterteilt und somit den Eindruck einer aus Einzelsteinen zusammengesetzten Rinnensteinfläche erweckt. Zumindest ein komplexer Rinnenstein weist zumindest eine von der Fahrbahnseitenfläche zur Gehwegseitenfläche/Rinnenseitenfläche hin geneigte Teilfläche auf.

Erfindungsgemäß weist die der Gehweg- bzw. Rinnenseitenfläche zuweisenden Teilflächen der Scheinprofilierung eine Teilflächen-Profilierung auf, und die der Fahrbahnseitenfläche zuweisenden Teilflächen eine geradlinige Profilierung auf. Somit wird insbesondere bei einer zweireihigen Scheinfugenausbildung vorgeschlagen, die durch die Scheinfugen definierten Oberflächenbereiche, die der Fahrbahn zugewandt sind, eben geneigt auszubilden, und die der Bordsteinkante zugewandten Oberflächenbereiche profiliert, insbesondere abgewinkelt, gebogen oder gekrümmt mit abnehmender Neigung zur Fahrbahnbegrenzung bzw. Rinne auszubilden, um ein effizientes Abfließen des Wassers von der Fahrbahn und die Ausbildung eines breiten Abflusskanals im äußeren Rinnensteinbereich zu ermöglichen. Somit weist erfindungsgemäß die der Gehwegseitenfläche zuweisende Teilfläche eine Teilflächenprofilierung auf, und die fahrbahnseitig zuweisende Teilfläche eine im Wesentlichen geradlinige Profilierung aufweist. Die Teilflächenprofilierung bewirkt eine abnehmende Oberflächenneigung in Richtung Gehwegseitenfläche der Rinne und ist aus diesem Grund nicht plan bzw. eben ausgebildet, sondern ist beispielsweise geknickt, gekrümmt oder gebogen, wie diese die nachfolgende vorteilhafte Weiterbildung vorschlägt. Somit ist eine Rinne vorgeschlagen, deren Breite nicht durch die Lage einer Scheinfuge bestimmt ist, sondern deren Breite sich frei innerhalb der Teiloberfläche, die von der Scheinfuge definiert ist, ausbreitet. Somit können Rinnenflächen beliebiger Breite in Bezug zur Breite der Teiloberfläche, die von der Scheinfuge abgegrenzt ist, ausgebildet werden. Somit kann die Breite des Abflusskanals beliebig ausgebildet sein und ist nicht von der Lage der Scheinfuge abhängig, wodurch ein effizientes Abfließen des Wassers sowie ein trittsicheres Durchschreiten der Rinne ermöglicht werden.

Der vergrößerte Krümmungsradius bzw. abnehmende Neigungswinkel bildet einen vergrößerten Fließbereich an der Bordsteinkante, wobei mittels eines Rinnensteins sowohl das Abfließen quer zur Straße verbessert, sowie ein breites Abfließen längs der Fahrbahn zum nächsten Abfluss ermöglicht wird.

Die erfindungswesentlichen Merkmale bewirken, dass die Rinnenbreite, die durch die Profilierung bzw. die horizontal verlaufende Teiloberfläche definiert ist, losgelöst von der Lage der Scheinfuge frei einstellbar ist. Somit kann die Breite der Ablaufrinne, d.h, der gehwegseitigen Teiloberfläche, unabhängig von der Unterteilung der Steinoberfläche durch Scheinfugen variiert werden. So kann in Bereichen, in denen eine hohe Ablaufleistung gefragt ist, wie beispielsweise der Nähe von Ablaufschächten bzw. Kanaldeckeln oder ähnliches, die Rinne verbreitert und in Bereichen, in denen wenig Ablaufwasser erwartet wird, die Rinne verschmälert werden, sowie der Neigungswinkel angepasst werden. Die Oberflächengestaltung des Steins wird durch Lage und Positionierung der Scheinfugen, die insbesondere in regelmäßigen Abständen auf der Oberfläche des Steins angeordnet sind, beeinflusst. Losgelöst davon kann die gehwegseitig orientierte Teiloberfläche, die durch die Lage der Scheinfuge definiert ist, in sich profiliert, beispielsweise abgewinkelt oder gebogen, sein, um eine erhöhte Variabilität der Rinnenbreiteneinstellung zu bieten. Hierdurch kann die Ablaufeigenschaft verbessert, die Durchschreitungsfähigkeit erhöht und die Anpassung des Rinnensteinsystems an wasserführungstechnische Gegebenheiten verbessert werden.

Das erfindungsgemäße Rinnensteinsystem weist Rinnensteinelemente auf, bei welchen sich eine profilierte, insbesondere abgewinkelte, gebogen, oder sonst wie gekrümmte Oberfläche des Rinnensteinelements über die gesamte Breite der zu erstellenden Rinne hin zu einer Längsseitenkante bzw. Seitenfläche des Rinnesteinelements neigt. Hierdurch wird einerseits eine durch eine Durchbiegung entstehende, das Element schwächende Kerbwirkung vermieden und andererseits bei gleicher Neigung der Oberseite des Rinnesteinelements das spitzwinklige Zulaufen von Oberseite und Seitenfläche an einer der Längskanten gänzlich vermieden und an der anderen Längskante abgeschwächt. Es entsteht ein Rinnensteinsystem mit robusten Rinnensteinen. Darüber hinaus wird im Bereich der abgeflachten Neigung an der Gehweg- bzw. Rinnenseite ein breiter Kanal ausgebildet, in dem Wasser flächig abfließen kann, so dass selbst bei grober Verschmutzung eine genügend breite Abflussrinne verbleibt und eine Ausbildung großer Pfützen vermieden wird. Die Fahrsicherheit auf einer Straße bei starkem Regenfall wird verbessert. Hierzu wird das Wasser schnell und ungestört entlang der Rinne geleitet und eine ungewollte Überflutung von Straße, Gehweg und Rinne wird selbst bei starker Verschmutzung der Rinne vorgebeugt. Das Wasser fließt schneller ab und die abnehmende Neigung in Richtung Gehweg/Rinne/Fahrbahnbegrenzung ermöglicht ein sicheres Durchschreiten selbst mit Gehilfen oder Befahren mit Fahrrädern und Rollstühlen, so dass die profilierte abflachende Neigung der Rinne bzw. die profilierte Pultausbildung das barrierefreie Bauen unterstützt.

Gemäß einer vorteilhaften Weiterentwicklung kann die Teilfläche zumindest eine gebogene, gekrümmte und/oder abgewinkelte Teilteilfläche der Rinnensteinfläche umfassen.

Gemäß einer vorteilhaften Weiterentwicklung kann die profilierte Rinnensteinteilfläche zumindest zwei sich in Fahrbahnverlaufsrichtung längs erstreckende und quer hierzu angrenzende Teilteilflächen umfassen, wobei die zum Gehweg- bzw. Rinne zuweisende Teilteilfläche einen kleineren Neigungswinkel bzw. Krümmungswinkel, insbesondere im Bereich von 0.5° bis 10°, bevorzugt 0.8° bis 2°, insbesondere 1° und die der Fahrbahnseite zuweisende Teilteilfläche einen entsprechend größeren Neigungs- bzw. Krümmungswinkel aufweist. Diese zweiflächig abgewinkelte Pultgestaltung lässt sich produktionstechnisch einfach herstellen und bietet erhöhte Sicherheit für Radfahrer und Fußgänger beim Betreten bzw. Befahren.

Gemäß einer vorteilhaften Weiterentwicklung kann die zur Gehweg- bzw. Rinnenseite zuweisende Teilteilfläche eine Breite von 10 bis 200mm aufweisen, bevorzugt 80mm, und die Gesamtbreite des Rinnensteinsystems im Bereich von 100mm bis 1000mm liegen. Die Breite von 80mm schafft eine optimale Abflussbreite, so dass typische Rinnenverschmutzungen ohne Wasseraufstaubildung umflossen werden.

Grundsätzlich kann ein Stein des Rinnensteinsystems die Breite einer Rinnenbepflasterung vollständig abdecken, so dass zur Bepflasterung einer Rinne nur eine Reihe Rinnensteine bzw. für eine Querrinne zwei Reihen Pflastersteine verlegt werden. Gemäß einer vorteilhaften Weiterentwicklung kann das Rinnensteinsystem komplexe Rinnensteine und Einzelsteine umfassen. Komplexe Rinnensteine zeichnen sich dadurch aus, dass ihre Oberfläche ein Vielfaches einer Fläche eines Einzelsteins abdecken, und durch eine Scheinfugenverzierung den Eindruck einer aus Einzelsteinen zusammengesetzten Rinnensteinfläche erwecken. Ein Einzelstein weist eine Oberfläche in Größe eines Scheinfugensteins eines komplexen Rinnensteins auf. Somit entspricht die Größe eines Einzelsteins der Größe einer kleinsten geometrischen Einheit eines komplexen Rinnensteins, der Größe eines Scheinfugensteins. Die Einzelsteine umfassen zumindest einen gehwegseitig bzw. rinnenseitig orientierten profiliert geneigten Rinnen-Einzelstein und einen fahrbahnseitig orientierten unprofiliert geneigten Rinnen-Einzelstein. Die Einzelsteine sind bevorzugt versetzt zueinander angeordnet, so dass keine durchgehenden Querrinnen ausgebildet werden. Der fahrbahnseitige Einzelstein ist höher als der gehweg- bzw. rinnenseitige Einzelstein ausgeführt, so dass die geneigte Oberfläche der angrenzenden Einzelsteine in Richtung Rinne durchgängig ist. Die Einzelsteine können insbesondere als Reparatursteine/Füllsteine für die Ausbildung flexibler Längen, sowie zur Kurvenausbildung in Kombination mit komplexen Rinnensteinen eingesetzt werden. Somit werden jeweils zwei Einzelsteine, ein profiliert geneigter Einzelstein auf der Rinnenseite und ein unprofiliert gerade geneigter Rinnenstein auf der Fahrbahnseite zu einem Rinnensteinsystem zusammengesetzt, wobei die Steine in Fahrbahnrichtung versetzt zueinander angeordnet sein können. Die Steine können als Reparatursteine und Füllsteine oder bei gekrümmtem Straßenverlauf als Kurvensteine verbaut werden. Auch können die Einzelsteine des Rinnsteinsystems für eine durchgängige Rinnenbepflasterung verwendet werden, um die Fugendichte zu erhöhen, die Sickerfähigkeit der Steinfugen zu nutzen und einen gefälligeren Anblick einer Einzelbepflasterung zu erreichen.

Gemäß einer vorteilhaften Weiterentwicklung kann jeder komplexe Rinnenstein Scheinfugen mit einer Fugenbreite von 2 bis 12mm, bevorzugt 8mm aufweisen. Scheinfugen erhöhen den optischen Reiz der Rinne, die den Eindruck einer Einzelbepflasterung mit kleinen Steinen hervorruft. Des Weiteren ermöglichen die Scheinfugen eine verbesserte und geführte Abflusswirkung, wobei große Oberflächenteile des Rinnensteins weiterhin griffig befahrbar bzw. betretbar bleiben.

Gemäß dem vorangegangenen Ausführungsbeispiel können die Scheinfugen der komplexen Rinnesteine eine Tiefe von etwa 1 mm bis 5 mm aufweisen. Somit werden die Scheinfugen der Rinnesteinelemente des Rinnensteinsystems etwa 1 mm bis 5 mm tief ausgebildet, um neben einer ansprechenden Optik bei geringen Wassermengen auch eine verbesserte Entwässerung über die Scheinfugen zu ermöglichen.

Gemäß den beiden vorangegangenen Ausführungsbeispielen kann zumindest ein Rinnenstein auf seiner Bodenfläche eine Bodenprofilierung, bevorzugt zumindest eine Bodennut zur Verzahnung des Rinnensteins mit dem Untergrund aufweisen. Durch Ausbildung einer Bodenprofilierung, insbesondere Längs- und/oder Quernuten oder Vorsprüngen und Einbuchtungen wird die Verankerung des Rinnensteinsystems im Untergrund und damit die Haltbarkeit der Rinne erhöht.

Gemäß der beiden vorangegangenen Ausführungsbeispiele kann zumindest ein Rinnenstein auf den beiden Stoßseitenflächen und/oder Fahrbahnseitenfläche und/oder Gehweg- bzw. Rinnenseitenfläche zumindest ein Verzahnungs- und/oder Abstandselement, insbesondere Abstandsrippe und/oder Vorsprung/Rücksprungselement aufweisen, wobei die Abstandselemente auf den Stoßseitenflächen bevorzugt zur Ausrichtung angrenzend versetzt zueinander und für eine Abstandsbreite von 2 bis 12 mm, insbesondere 7mm ausgebildet sind und die Abstandselemente der Fahrbahn- und/oder Rinnen/Gehwegseitenfläche bevorzugt großflächig mit einer Abstandsbreite von 1 bis 3mm, insbesondere 2mm ausgebildet sind. Hierdurch lässt sich mit Rinnensteinen, welche an Stoßseiten zu benachbarten Rinnensteinen jeweils einen Vorsprung und einen Rücksprung aufweisen, ein formschlüssiger Zusammenhalt zwischen den Rinnensteinelementen erreichen. Des Weiteren wird beim Bau der Rinne ein fluchtendes Zusammensetzen der Rinnensteine bei aneinanderstoßenden Abstandselementen vereinfacht, hierdurch Baugeschwindigkeit und -qualität verbessert und es ergeben sich uniforme Abstandsspalten zwischen den Rinnensteinen, die einen gleichmäßigen optischen Effekt bewirken. Flächige Abstandshalter in Richtung der anschließenden Pflasterfläche erlauben eine Kombination mit beliebigen Pflastersystemen. Die Abstandselemente sind bevorzugt so auszubilden, dass sich ein Spalt in Breite einer Scheinfuge eines komplexen Rinnensteins ergibt.

Gemäß eines bevorzugten Ausführungsbeispiels kann das Rinnensteinsystem wenigstens fünf unterschiedliche komplexe Rinnensteine umfassen, wobei das Rinnensteinsystem gerade Rinnensteine, trapezähnliche, gebogene, gekrümmte oder abgewinkelte Rinnensteine, deren Oberflächen zu einem äußeren langen Bogenabschnitt für eine kurvenäußere Begrenzung geneigt sind, und gekrümmte, gebogene oder abgewinkelte Rinnensteine, deren Oberflächen zu einem inneren kurzen Bogenabschnitt für eine kurveninnere Begrenzung geneigt sind, umfasst. Somit wird vorgeschlagen, das Rinnensteinsystem mit wenigstens fünf verschiedenen Rinnensteinelementen auszustatten, nämlich mit geraden, sowie kurveninneren, kurvenäußeren Rinnensteinen und zwei Einzelsteinen mit und ohne oberseitiger Profilierung. Auf dieser Basis kann das Rinnensteinsystem an komplexe Weg- bzw. Straßenverläufe angepasst werden. Dies ist insbesondere möglich, wenn das Rinnensteinsystem gerade Rinnensteinelemente und trapezähnliche bzw. gebogene oder gekrümmte Rinnensteinelemente umfasst, deren Oberfläche zu einer langen Grundlinie bzw. zu einer kurzen Grundlinie geneigt ist.

Dabei kann es vorteilhaft sein, dass der äußere Bogenabschnitt des trapezähnlichen, gekrümmten, gebogenen oder abgewinkelten äußeren Rinnensteins eine Bogenlänge von etwa 15 bis 30cm, bevorzugt 20 bis 25cm, insbesondere 23 cm und der innere Bogenabschnitt eine Bogenlänge von etwa 15 bis 25 cm, bevorzugt 18 bis 22cm, insbesondere 20 cm aufweist. Des Weiteren kann es vorteilhaft sein, dass der äußere Bogenabschnitt des trapezähnlichen, gekrümmten, gebogenen oder abgewinkelten inneren Rinnensteins eine Bogenlänge von etwa 25 bis 15cm, bevorzugt 23 bis 18cm, insbesondere 20 cm und der innere Bogenabschnitt eine Bogenlänge von etwa 13 bis 20 cm, bevorzugt 15 bis 19cm, insbesondere 17 cm aufweist.

Diesbezüglich können die geraden Rinnensteinelemente eine Länge von 10 cm bis 60 cm und insbesondere etwa 45 cm aufweisen, die äußeren trapezähnlichen Rinnensteinelemente können einen äußeren Bogenabschnitt mit einer Bogenlänge von etwa 23 cm und einen inneren Bogenabschnitt mit einer Bogenlänge von etwa 20 cm und die inneren trapezähnlichen Rinnensteinelemente können einen äußeren Bogenabschnitt mit einer Bogenlänge von etwa 20 cm und einen inneren Bogenabschnitt mit einer Bogenlänge von etwa 17 cm aufweisen. Diese Abmessungen erlauben die Ausbildung unterschiedlichster Radien links uns rechts einer Fahrbahn, wenn gerade und gebogene Rinnensteinelemente in beliebiger Abfolge und/oder in Kombination mit Einzelsteinen abwechselnd verlegt werden, wobei durch die geraden Rinnensteinelemente eine beliebige Vergrößerung des Kurvenradius möglich ist. Die kurveninneren gebogenen Rinnensteinelemente, d.h. Elemente mit inner liegender, abgeschwächter Pultausbildung, sind zur Begrenzung von Innenkurven einer Fahrbahn vorgesehen. Die kurvenäußeren gebogenen Rinnensteinelemente, d.h. Elemente mit außen liegender, abgeschwächter Pultausbildung finden für die Begrenzung von Außenkurven einer Fahrbahn Verwendung.

Gemäß einer günstigen Weiterentwicklung kann der innere Bogenabschnitt des äußeren trapezähnlichen Rinnesteins und der äußere Bogenabschnitt des inneren trapezähnlichen Rinnensteins einen Radius von etwa 150 bis 300cm, bevorzugt 180 bis 250 cm, insbesondere 200 cm aufweisen. Somit kann der innere Bogenabschnitt des äußeren Rinnesteins und der äußere Bogenabschnitt des inneren Rinnensteins auf einen Radius im angegebenen Bereich angepasst werden. Diese erlaubt bei einer ausschließlichen Aneinanderreihung von gebogenen Rinnensteinelementen die Ausbildung von für den Straßen- und Wegebau hinreichend engen Radien.

Gemäß einer günstigen Weiterentwicklung kann die Gesamtoberfläche jedes Rinnesteins einen Neigungswinkel α₁ von Fahrbahnseite zur Gehweg-/Rinnenseite von 10° bis >1°, insbesondere 5° bis 2°, bevorzugt 2.5° aufweisen. In diesem Gesamtneigungsbereich ist ein staufreies schnelles Abfließen des Wassers sowie eine hohe Durchschreitungssicherheit sowie für Radfahrer und Fahrzeuge eine Spurführungssicherheit gegeben.

Alternativ oder in Kombination hierzu kann gemäß einer günstigen Weiterentwicklung die Höhe jedes Rinnensteins zwischen 80 bis 180 mm liegen, wobei eine fahrbahnseitige geneigte, gebogene oder gekrümmte Teilfläche im Höhenbereich zwischen 90 bis 180mm und eine daran anschließende gehweg- bzw. rinnenseitige Teiloberfläche im Höhenbereich zwischen 80 bis 170mm angeordnet ist. Somit wird eine optimale Anpassung an die Straßenoberfläche und Bordsteinunterkante ermöglicht, wobei eine geeignete profilierte Neigung der Rinne realisierbar wird.

### ZEICHNUNGEN

Weitere Vorteile ergeben sich aus der vorliegenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen Weiteren Kombinationen zusammenfassen.

Es zeigen:
- **Fig. 1**: schematisch ein Rinnensteinsystem des Stands der Technik;
- **Fig. 2**: ein Rinnenstein des Stands der Technik;
- **Fig. 3**: Seitenansicht eines ersten und zweiten Ausführungsbeispiels eines erfindungsgemäßen Rinnensteins;
- **Fig. 4**: Draufsicht auf zwei Ausführungsbeispiele eines erfindungsgemäßen Rinnenstein;
- **Fig. 5**: Mehrfachansicht auf ein weiteres Ausführungsbeispiel eines erfindungsgemäßen Rinnensteins;
- **Fig. 6**: bemaßte Seitenansicht auf das erste Ausführungsbeispiel eines erfindungsgemäßen Rinnensteins;
- **Fig. 7**: Draufsicht auf weitere Ausführungsbeispiele eines erfindungsgemäßen Rinnenstein;
- **Fig. 8**: Rinnensteinsystem eines Ausführungsbeispiels der Erfindung;
- **Fig. 9**: gebogener Rinnenstein eines Ausführungsbeispiels der Erfindung;
- **Fig. 10**: abgewinkelter Rinnenstein eines Ausführungsbeispiels der Erfindung;
- **Fig. 11**: gebogenes Rinnensteinsystem der Erfindung.
- **Fig. 12**: Verschiedene Darstellungen eines Einzelsteinsystem eines Ausführungsbeispiels;
- **Fig. 13**: Draufsicht auf eine Kreisbepflasterung mit einem Einzelsteinsystem eines Ausführungsbeispiels.

### AUSFÜHRUNGSFORMEN DER ERFINDUNG

In den Figuren sind gleiche oder gleichartige Komponenten mit gleichen Bezugszeichen beziffert.

Fig. 1 zeigt ein Rinnensteinsystem des Stands der Technik. Der Rinnenstein 10 der Pultrinne verbindet ein Fahrbahnpflaster 14 einer Fahrbahn 12 mit einem Bordstein 20, an die sich ein Gehwegpflaster 18 des Gehwegs 16 anschließt. Der Rinnenstein 10 des Stands der Technik ruht in einem Mörtelbett 92, dass zusammen mit dem Bordstein 20 in einem Betonfundament 94 verankert ist. Die Fahrbahn- und Gehwegbepflasterung 14, 18 sind in einem Brechsand-Splittgemisch-Bett 96 eingesetzt, das sich über dem Erdreich 98 erstreckt. Bei übermäßigem Regen bildet sich eine im Querschnitt keilförmige Wasserrinne, bei der Verschmutzungen leicht zu einer großen Lachenbildung führen können. Die gleichmäßige ebene Rinnenneigung der Oberfläche des Rinnensteins 10 führt entlang der Rinne fahrende Fahrräder hin zum Bordstein 20, so dass sich eine Unfallgefahr für Radfahrer erhöht. Fußgänger, die von Gehweg 16 über Pultrinne 10 auf die Fahrbahn 12 schreiten, erfahren eine starke Gelenkbelastung bei Ausrichtung der Füße auf der geneigten Oberfläche der Pultrinne 10.

Die Fig. 2a zeigt eine Seiten- und Fig. 2b eine Draufsicht auf einen Rinnenstein 10 des Stands der Technik mit üblichen Abmessungen. Der Rinnenstein 10 weist beispielsweise eine 14cm hohe Fahrbahnseitenfläche 32 sowie eine 12.75cm hohe Gehwegseitenfläche 34 auf. Auf der Oberfläche 22 ist eine Scheinfugenstrukturierung 26 angeordnet, um einen optisch gefälligen Eindruck zu erzeugen. Die Oberfläche 22 ist eben gestaltet und ist von Fahrbahnseitenfläche 32 zur Gehwegseitenfläche 34 gleichmäßig eben geneigt. Die Stoßseitenfläche 36 weisen Abstandsrippen 24 auf, die beim Verbinden benachbarter Rinnensteinsysteme einen definierbaren Abstand gewährleisten. Die Abstandsrippen 24 grenzen nicht aneinander und ermöglichen keine Ausrichtung oder Unterstützung bei der Anordnung der Steine 10. Der Rinnenstein 10 weist an seiner Bodenfläche eine glatte Oberfläche ohne Untergrundprofilierung auf, so dass sich die Gefahr eines Verrutschens im eingebetteten Zustand ergibt. Fig. 2b stellt eine Draufsicht auf den Rinnenstein 10 des Stands der Technik dar, wobei Scheinfugen 26 sowie Abstandsrippen 24 gut zu erkennen sind.

In den Figs. 3a und 3b sind in Seitenansicht zwei Ausführungsbeispiele eines profiliert geneigten Rinnensteins 30 dargestellt. Die Stoßseitenfläche 36 weist jeweils zwei Abstandsrippen 24 mit einer Abstandshöhe von beispielsweise 7mm auf, wobei die jeweils komplementäre Abstandsrippe 24 der Gegenseite eines angrenzenden Steins 30 gestrichelt dargestellt ist, und sich auf einer gegenüberliegenden Seitenfläche 36 befindet. Die Abstandsrippen 24 ragen von der Bodenfläche 90 beginnend nicht bis zur Oberfläche 40 des Rinnensteins 30, sondern nur bis unterhalb 50% der Stoßseitenfläche 36. Beim Zusammenfügen zweier Rinnensteine 30 können die beiden Abstandsrippen 24 einer Seitenfläche 36 derart zwischen die Abstandsrippen 24 der Seitenfläche 36 des angrenzenden Steins 30 greifen, so dass die Steine 30 fluchtend geführt und ausgerichtet werden. Hierdurch wird die Setzgeschwindigkeit und Genauigkeit deutlich erhöht. Die Scheinfugen 26 sind wie die Anschlussfugen beispielsweise 8mm breit. Abstandsrippen 24 mit 7mm Abstandshöhe gewährleisten eine schnelle Verlegeleistung mit der Umsetzung von Fugen von mindestens 8mm. Die homogenen Fugenbreiten gewährleisten eine gleichmäßige Fugenfüllung.

Auf der höheren Fahrbahnseitefläche 32 und niedrigeren Gehwegseitenfläche 34 sind flächige Abstandselemente 24 mit einer geringen Abstandshöhe von beispielsweise 2mm angeordnet. Flächige Abstandshalter 24 in Richtung der anschließenden Pflasterfläche der Gehweg- oder Fahrbahnfläche 32, 34 erlauben eine Kombination mit beliebigen Pflastersystemen. Die Oberfläche 40 des Rinnensteins 30 ist mit Scheinfugen 26 strukturiert, um den Eindruck einer Einzelsteinbepflasterung zu erwecken. Die Scheinfugen 26 ermöglichen einen verbesserten Wasserabfluss und dienen der optischen Verzierung, können allerdings auch weggelassen werden.

Die gehweg- bzw. rinnenseitige Rinnensteinoberfläche 40 umfasst zwei Teiloberflächen 62, 64 mit unterschiedlichen Neigungswinkeln α₁, α₂ als abgewinkelte Teiloberflächen 80, 82, die als Pult bezeichnet werden. In der Fig. 3a ist eine der Fahrbahn näher liegende Teiloberfläche 64, 82 eben mit einem größeren Neigungswinkel α₁ als die dem Gehweg zugewandte ebene Teiloberfläche 62, 80 mit Neigungswinkel α₂ ausgebildet. In Längsrichtung der Teiloberfläche 62, 80 kann ein breiter Wasserstrom abfließen. Diese abgewinkelte Teilflächenprofilierung 44, wobei ein Teil 62, 64 eines innerhalb eines Scheinfugen-Flächensegments 42 abgewinkelt ist, ermöglicht eine einfache Realisierung des erfindungsgemäßen Konzepts.

In der Fig. 3b ist ein Rinnenstein 30 mit konkav gebogener Profilierung 46 der Oberfläche 40 dargestellt, wobei die Oberfläche 40 durchgehend profiliert gekrümmt ist. Allerdings ist auch denkbar, nur die der Gehwegseite 34 zugewandte Teilfläche gekrümmt oder gebogen zu profilieren. Durch eine Krümmung 46 erfolgt ein sanfter Übergang, so dass keine Knickkanten entstehen, an denen sich Verschmutzungen ablagern können, oder die beim Befahren mit einem Fahrrad oder Begehen unangenehme Zwangsführungs- oder Umknickgefahren entstehen lassen.

Auf der Unterseite des Rinnensteins 30 ist eine Profilierung 38 beispielsweise als Bodennuten angebracht, allerdings sind auch Vor- und Rücksetzungen oder eine andere Art Profilierung denkbar. Die Profilierung 38 gewährleistet eine Verzahnung des Rinnensteins 30 mit dem Untergrund 92, 94, so das Schubkräfte besser aufgenommen werden können.

Wie in Fig. 4a dargestellt weist eine Draufsicht auf einen Rinnenstein 30, 50 acht Teilflächen 28 auf, die Einzelsteine andeuteten, und die durch Scheinfugen 26 berandet sind. Somit kann der Rinnenstein 50 acht Einzelsteine ersetzen und eine schnelle, kostengünstige Verlegung ermöglichen. Die zur Gehwegseitenfläche 34 orientierten Teilflächen 28 weisen Unterteilflächen 64, 82 mit höherem Neigungswinkel und Rinnenausbildungsflächen 62, 80 mit niedrigerem Neigungswinkel auf. Somit ist eine profilierte Rinnensteilfläche 40 ausgebildet, die im Bereich der profilierten Rinnensteinteilfläche 42, 44 abgewinkelt ist. Der Stein 50 hat keine Vorzugsrichtung und muss für eine Verlegung nicht gedreht werden. Die Breite der Rinne 30 kann beispielsweise 300 mm betragen, um optimal an einen Längsrekord anschließen zu können. Vorteil der flachen Pultausbildung 62, 80 zum Bordstein 20 in Richtung 34 hin ist, dass das Wasser in der Rinne besser geführt wird. Eine Überflutung wird vorgebeugt. Das Wasser fließt schneller ab.

Fig. 4b. zeigt einen Verlegungsabschnitt eines Rinnensteinsystems mit zwei längs aneinander grenzenden 6-flächigen Rinnensteinen 52, wobei am jeweiligen Längsende ein Einzelstein 70, 72, 74 zur Längenanpassung angefügt ist. Die Einzelsteine 72, 74 sind in einer Ausführung als rinnenzugewandter Stein 74 mit Teilflächenprofilierung 62,80 und 64, 82 und als fahrbahnzugewandter Stein 72 mit unprofilierter, ebener, geneigter Oberfläche 64, 82 ausgeführt. Die beiden Rinnensteine 30, 52 mit sechs durch Scheinfugen 26 begrenzte Teilflächen 38, die "Scheineinzelsteine" andeuten, ermöglicht in geraden Verlegestrecken eine schnelle und exakte Verlegung mit reduziertem Elementenaufwand, während das Einzelsteinsystem 70 eine Längenanpassung ermöglicht und die Verlegeflexibilität erhöht. In der Queransicht sind die Abstandselemente 24 und die Bodenprofilierung 38, sowie die der Fahrwegs- und Gehwegsseite 32, 34 zugeordneten flächigen Abstandselement 24 dargestellt.

Die Fig. 5 zeigt analog zur Fig. 4 eine Seiten-, Drauf- und perspektivische Ansicht den sechsflächigen Rinnenstein 52 mit Scheinfugen, der sechs Teilfläche 28, begrenzt durch Scheinfugen 26 als "Scheineinzelsteine" ausweist, wobei die rinnenseitige Teiloberfläche 62, 80 mit einen Neigungswinkel von 0 bis 3° geneigt und gegebenenfalls gekrümmt ausgestaltet ist, und die fahrbahnseitige Teiloberfläche 64, 82 geneigt, eben und bezüglich der Teilfläche 28 unprofiliert ausgestaltet ist, und einen Neigungswinkel größer dem Neigungswinkel der Teiloberfläche 62, 80 aufweist. Die Scheinfugen 26 deuten eine versetzte Verlegung der somit ausgewiesenen "Scheineinzelsteine" an, wobei die längsseitigen Stoßseitenflächen 36 gestuft mit Abstand eines halben "Scheineinzelsteins" ausgebildet sind. Die gestufte Längsausführung ermöglicht eine Verzahnung der in Verlegerichtung angrenzenden Rinnensteine 30, und bewirkt zusammen mit den Abstandsrippen 24 der Stoßseitenflächen 36 einen querkraftübertragenden Längsverband. An den Längsenden des Rinnensteins 52 sind auf beiden gestuften Stoßteilseitenflächen 36 Abstandsrippen 24 angeordnet, die von der Bodenfläche 90 bis unterhalb der halben Höhe der Stoßseitenfläche 36 des Rinnensteins 52 ragen, und die jeweils versetzt und seitlich anstoßend zu Abstandsrippen 24 eines anschließenden Steins 52 angeordnet sind. In der Bodenfläche 90 sind Nuten 38 in Längsrichtung eingelassen, die für einen verbesserten Seitenhalt des Rinnensteins 52 bezüglich der Rinnenerstreckung sorgen. Auf der Fahrbahnseitenfläche 32 und Rinnen- bzw. Gehsteigseitenfläche 34 sind von der Bodenfläche 90 ausgehende großflächige Abstandsrippen 24 angeordnet, die nicht bis zur Oberseite 40 der Seitenfläche reichen, und die für eine definierte Fugenbildung 86 und Verzahnung mit der Rinne bzw. Gehweg 16 auf der einen Seite und der Fahrbahn 12 auf der anderen Seite sorgen.

Fig. 6 stellt beispielhaft eine mögliche Bemaßung eines Ausführungsbeispiels eines Rinnensteins 60 dar, wie er in einem üblichen Rastermaß im Tiefbau Verwendung finden kann. Die Bemaßung ist beispielhaft zu verstehen und kann von Fachmann entsprechend der sich stellenden Anforderungen abgewandelt werden. Das Pult 62, 80 zum Bordstein 20 (Seite 34) hin ist ca. 80-170 mm breit und hat einen Neigungswinkel von ca. 0,5-10°. Die Steinhöhe liegt in diesem Bereich bei 90-200mm. Das zweite Pult hat einen entsprechend größeren Neigungswinkel als Pult 1. Die Breite der Rinne kann zwischen 100-1000mm betragen. Die dargestellte Gesamtbreite von 300mm führt zu einer Anschlussmöglichkeit an einen Längsrekord. Der Pult 62, 80 zum Bordstein hin ist ca. 80 mm breit und hat einen Neigungswinkel von ca. 1°. Die Steinhöhe ist in diesem Bereich 130mm. Der zweite Pult 64, 82 schließt am ersten Pult 62, 80 unmittelbar an und verläuft bis zur Steinhöhe 140mm. Die Abstandselemente 24 zur Fahrbahn 12 bzw. Gehsteig 16 auf den Seiten 32 bzw. 34 sind 2mm tief, die Bodenprofilelemente 38 sind 8mm tief und weisen einen Radius von 5mm mit Öffnungswinkel von 80° auf.

In den Figs. 7a bis 7e sind verschieden Ausführungsbeispiele von Rinnensteinen 30 dargestellt, wobei die Figs. 7a bis 7d jeweils einen einzelnen Rinnenstein 48, 49, 52, 54 mit einer unterschiedlichen Zahl von Scheinfugen 26 darstellt, bei denen die Breitenkontur 36 entsprechend einer Normbreite eine Stufung aufweist. Sie können in der Länge direkt aneinanderstoßend und in der Breite ineinander eingreifend zusammengesetzt werden, um eine schnelle, kostengünstige Verlegung und eine Querkraftverteilung realisieren zu können. Die Länge der Rinne beträgt 150 - 1000mm. Die Steine 48, 49, 52, 54 weisen keine Vorzugsrichtung auf und müssen daher bei der Verlegung nicht gedreht werden. Jeder Stein 48, 49, 52, 54 weist in Richtung Gehwegseitenfläche / Rinnenseitenfläche 34 eine durch Scheinfugen 26 begrenzten Teilfläche 28 auf, die sich aus einer gering geneigten Teilfläche 80 sowie einer stärker geneigten Teilfläche 82 zusammensetzt. Die fahrbahnseitigen 32 zugewandten Teilflächen 28 sind stark geneigte Teilflächen 82. Fig. 7a stellt ein 6-Teilflächen Rinnenstein 52, Fig. 7b einen 9-Teilfächen Rinnenstein 54 für eine breite Rinnenausbildung, Fig. 7c einen 4-Teilflächen-Rinnenstein 49 und Fig. 7d einen 2-Teilflächen-Rinnenstein 48 dar.

Die Fig. 7e zeigt ein Rinnensteinsystem, dass aus jeweils zwei Einzelsteinen 72, 74 zusammensetzbar ist. Der in Richtung Fahrbahnseite 32 angeordnete Stein 72 weist eine unprofilierte geneigte Oberfläche 82 auf, während der rinnenzuweisende, bzw. gehsteigzuweisende Stein 74 eine Profilierung umfassend zwei Teiloberflächen 80, 82 aufweist. Die Teiloberfläche 80 ist weniger stark bis gar nicht gegenüber der stark geneigten Teiloberfläche 82 geneigt. Die beiden Einzelsteine 72, 74 werden jeweils in Kombination miteinander und bevorzugt versetzt gegeneinander verlegt. Sie ermöglichen eine hohe Flexibilität der Verlegung und können insbesondere in Engstellen wie Kurvenbereiche eingesetzt werden, in denen großflächigere Rinnensteine aneinanderstoßen und Lücken entstehen. Auch können Sie als Reparatursteine verwendet werden, falls großflächigere Steine ausgetauscht oder ersetzt werden müssen. Schließlich ist eine vollflächige Rinnenbepflasterung mit Einzelsteinen 72, 74 denkbar, als auch eine Ausbildung von Kreisen und Innen- und Außenkurven.

Fig. 8 stellt entsprechend der Fig. 1 ein Ausführungsbeispiel einer Pultrinne unter Verwendung eines Ausführungsbeispiels 30 eines Rinnensteins mit profilierter Rinnensteinfläche 42. Im zum Bordstein 20 angrenzenden flachen Bereich des Rinnensteins 30 ist ein breiter Abströmkanals ausgebildet, der sowohl Fußgängern als auch Radfahrern und Rollstuhlfahrern eine angenehme Benutzung ermöglicht, eine hohe Wassermenge auch bei hoher Verschmutzung schnell und sicher abströmen kann und leicht zu reinigen ist.

Zur Ausbildung von komplexen Straßenführungen, insbesondere Kurven kann das Rinnensteinsystem Rinnensteine 30, 48, 49, 50, 52, 54, 56, 57, 70, 74, 70, 72 umfassen, die gerade und/oder gebogenen bzw. gekrümmt oder abgewinkelt ausgeformt sind. Die Figs. 9 und 10 zeigen Beispiele eines gebogenen 6-teilflächigen Rinnensteins 56 bzw. abgewinkelten 4- teilflächigen Rinnensteine 57, die für einen Kurvenbau verwendet werden können. Je nach Anordnung im kurveninneren oder kurvenäußeren Radius ist die Neigung bezüglich Fahrbahn 12 zum Gehweg 16 in Richtung größerer Bogenlänge (kurvenaußen) bzw. in Richtung geringerer Bogenlänge (kurveninnen) ausgerichtet. Auf jeweils der zur Gehwegseite 34 orientierten und durch Scheinfugen 26 begrenzten abgeknickten Teilfläche 40, 42, 44 sind Unterteilflächen mit großem Neigungswinkel α₁ 64, 82 bzw. mit kleinem Neigungswinkel α₂ 62, 80 angeordnet. Der in Fig. 9 dargestellte Rinnenstein 56 weist eine gleichmäßige Krümmung auf.

In den Figs. 10a und 10b sind abgewinkelte Rinnensteine 57, die mittels Scheinfugen 26 vier Teilflächen 28 als "Scheineinzelsteine" ausweisen, für eine kurveninnere (Fig. 10a) und kurvenäußere (Fig. 10b) Verlegung dargestellt. Die der Gehwegseite 34 zugewandte Teilfläche 28 umfasst zwei Profilierungsteilflächen 62, 80 und 64, 82.

Hierzu zeigt Fig. 11 einen Kurvenbepflasterungsabschnitt 58 des Rinnensteinsystems durch Zusammensetzung von fünf gebogenen Kurvenrinnensteinen 56 der Fig. 9, die eine Ablaufrinne für eine kurvenäußere Fahrbahnbegrenzung ausbilden.

In der Fig. 12 ist ein Rinnen-Einzelsteinsystem 70 dargestellt, dass Einzelsteine 72, 74 in Kombination umfasst. Ein rinnenzugewandter bzw. gehsteigzugewandter Rinnenstein 74 weist eine profiliert geneigte Oberfläche auf, die beispielsweise gebogen ausgebildet ist, oder aus zwei Teilflächen 62, 80 und 64, 82 bestehen kann. Die Teilfläche 62, 80 ist weniger stark geneigt als die Teilfläche 64, 82. An diesen Stein 74 stößt ein entsprechend in der Höhe angepasster weiterer fahrbahnzugewandter Rinnenstein 72, der eine unprofilierte stärker geneigte Oberfläche 82, 84 aufweist. Beide Steine 72, 74 weisen Abstandsrippen 24 auf, wobei bezüglich der Fahrbahnseite 32 und der Rinnen- bzw. Gehwegseite 34 großflächige Abstandsrippen 24 mit geringer Abstandshöhe und gegenüber den Stoßseitenfläche 36 schmale Abstandsrippen 24 mit Abstandshöhen in Größenordnung einer gewünschten Steinfugenausbildung 86 angeordnet sind.

Fig. 12d und 12e zeigen einen fahrbahnseitigen sowie rinnenseitigen Einzelstein 72, 74 in perspektivischer Ansicht, die an ihren beiden Stoßseitenflächen 36 bzw. 34 kleinflächige von der Bodenfläche 90 ausgehende Abstandsrippen 24 aufweisen. Der fahrbahnseitige Einzelstein 72 weist an seiner fahrbahnseitigen Längsseitenfläche 32 eine großflächige Abstandsrippe 24 aufweist. Der rinnenseitige Einzelstein 74 weist in Richtung der Fahrbahnseite 32 eine kleine Abstandsrippe 24 auf, und auf der nicht dargestellten Rinnenseite 34 eine großflächige Abstandsrippe 24, wie in der Draufsicht in Fig. 12c zu erkennen ist. Alternativ können ebenfalls an den Längsseitenflächen 32, 34 kleine, gegenseitig versetzte Abstandsrippen angeordnet sein, wie dies Figs. 12a bis 12c andeuten. Die Oberfläche des Einzelsteins 74 ist zweigeteilt und weist eine Teilfläche größeren Neigungswinkels 64, 82 und eine Teilfläche kleineren Winkels 62, 80 auf, die auch eben ausgebildet sein kann. Gegenüber der Höhe des Einzelsteins 74 ist der Einzelstein 72 höher gestaltet, damit seine Oberfläche 82 mit der Oberfläche 64, 82 fluchtend anschließt. Sollen mehrere parallel verlegte Einzelsteine 72, 74 eine Rinnenbepflasterung bilden, so sind die weiteren, in Richtung Fahrbahnseite anschließenden Einzelsteine 72 graduell höher auszulegen. Es ist denkbar, nur den rinnennächsten oder fahrbahnnächsten Rinnenstein als Einzelsteine 70 auszubilden, und anschließende Steine als größere Steinformationen 48, 49, 50, 52, 54, 55 auszubilden, um eine hohe Verlegeflexibilität und Geschwindigkeit zu erreichen.

Das Einzelsteinsystem 70 kann vornehmlich in Kurvenbereichen an Stoßstellen großflächigerer Einzelsteine, wie sie in den Figs. 7a bis 7d dargestellt sind, eingesetzt werden, falls Lücken entstehen, die durch die größeren Steine nicht ausgefüllt werden können. Außerdem kann das Einzelsteinsystem 70 zu Reparaturzwecken eingesetzt werden und bietet eine größtmögliche Verlegeflexibilität, da es ein Längenausgleich in Kombination mit längeren Rinnensteinen ermöglicht. Schließlich kann eine Rinnenbepflasterung vollständig mittels des Einzelsteinsystems 70 durchgeführt werden, wobei nicht Scheinfugen 26 sondern tatsächliche Steinfugen 86 ausgebildet werden, die ein natürliches Pflasterbild, verbesserte Wasserdurchdringfähigkeit und höhere Verlegeflexibilität ermöglicht.

Die Fig. 13 stellt eine Draufsicht auf eine Kreisbepflasterung 100 dar, die aus Einzelsteinen 72, 74 eines Einzelsteinsystems 70 besteht. Mit den Einzelsteinen sind sowohl Kurven als auch Kreise verlegbar. Eine solche Kreisbepflasterung 100 kann beispielsweise zur Randbepflasterung einer Mitteninsel eines Kreisverkehrs oder zur Ausbildung einer Blumen- oder Verschönerungsinsel in einer Fußgängerzone dienen. Durch Verwendung von geneigten Einzelsteinen 72 im Kreisinneren mit stark geneigter Teilfläche 64, 82 und profilierten Einzelsteinen 74 im Kreisäußeren mit profilierten Teiloberfläche 62, 80 und 64, 82 die eine umgebende Rinne an der Peripherie der Randbepflasterung definiert, kann eine variable kreisförmige Bepflasterung erreicht werden. Statt mit den Elementen Fig. 10a und Fig. 10b Innen- und Außenbögen zu verlegen, können auch die zwei in Fig. 12 dargestellten Einzelsteine verwendet werden. Der Durchmesser kann 3mtr. oder größer betragen. Die Einzelsteine 72, 74 sind versetzt zueinander angeordnet und bilden Steinfugen 86 aus, die eine Versickerungsfähigkeit für abfließendes Wasser aufweisen können. Die Neigung der kreisinneren Einzelsteine 72 kann einer Gesamterhebung hin zur Inselmitte angepasst werden.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche. Insbesondere sieht die Erfindung auch vor beidseitig einer Fahrfläche s-förmige Rinnen zu verlegen.

### Bezugszeichenliste

- 10: Rinnenstein des Stands der Technik
- 12: Fahrbahn
- 14: Fahrbahnpflasterstein
- 16: Gehweg
- 18: Gehwegpflasterstein
- 20: Bordstein
- 22: Ebene Rinnensteinfläche des SdT
- 24: Abstandsrippe
- 26: Scheinfuge
- 28: Rinnenstein-Teilfläche
- 30: Rinnenstein
- 32: Fahrbahnseitenfläche
- 34: Gehwegseitenfläche / Rinnenseitenfläche
- 36: Stoßseitenfläche
- 38: Bodennut
- 40: Profilierte Rinnensteinfläche
- 42: Profilierte Rinnensteinteilfläche
- 44: Abgewinkelte Rinnensteinteilfläche
- 46: Gebogene Rinnensteinteilfläche
- 47: 1-Flächen Rinnenstein (2-teilig)
- 48: 2-Teilflächen Rinnenstein
- 49: 4-Teilflächen Rinnenstein
- 50: 8-Teilflächen Rinnenstein
- 52: 6-Teilflächen Rinnenstein
- 54: 9-Teilfächen Rinnenstein
- 55: 12-Teilflächen Rinnenstein
- 56: Gebogener Rinnenstein für Kurvenbereich
- 57: Abgewinkelter Rinnenstein für Kurvenbereich
- 58: Kurvenbepflasterung
- 60: Bemaßter Rinnenstein einer normkonformen Ausführungsform
- 62: Teilfläche mit Neigungswinkel <1 °
- 64: Teilfläche mit Neigungswinkel >1 °
- 70: Rinnen-Einzelsteinsystem
- 72: Geneigter Rinnen-Einzelstein für Fahrbahnseite
- 74: Profilierter Rinnen-Einzeistein mit stark geneigter und schwach bis gar nicht geneigter Teilfläche für Rinnenseite
- 80: Gering geneigte Teilfläche
- 82: Stark geneigte Teilfläche
- 84: Bemaßte Einzelrinnensteine einer normkonformen Ausführungsform
- 86: Steinfuge
- 88: Rinne
- 90: Bodenfläche
- 92: Untergrund - Mörtelbett
- 94: Untergrund - Betonfundament
- 96: Brechsand, Splittgemisch
- 98: Erdreich
- 100: Kreisbepflasterung

## Patentansprüche

1. Rinnensteinsystem mit geraden und gebogenen Rinnensteinen (30, 47, 48, 49, 50, 52, 54, 55, 56, 57, 70, 72, 74), welche sich über eine Breite einer zu erstellenden Rinne (88) zwischen Fahrbahn (12) und Fahrbahnbegrenzung/Gehweg (16), insbesondere Bordstein (20) erstrecken, umfassend zumindest einen komplexen Rinnenstein (30, 48, 49, 50, 52, 54, 55, 56, 57), der Scheinfugen (26) an seiner Oberfläche aufweist, die die Oberfläche in Teilflächen (28, 40, 42, 44, 46) in Größe der Oberfläche eines Einzelsteins (47, 70, 72, 74) unterteilt und somit den Eindruck einer aus Einzelsteinen (47, 70, 72, 74) zusammengesetzten Rinnensteinfläche (40) erweckt, wobei zumindest ein komplexer Rinnenstein (30, 48, 49, 50, 52, 54, 55, 56, 57) zumindest eine von der Fahrbahnseitenfläche (32) zur Gehwegseitenfläche (34) / Rinnenseitenfläche (88) hin geneigte Teilfläche (40, 42, 44, 46) aufweist, **dadurch gekennzeichnet, dass** die der Gehwegseitenfläche (34) / Rinnenseitenfläche (88) zuweisende Teilfläche (40, 42, 44, 46) eine Teilflächen-Profilierung (42, 62, 64, 80,82) aufweist, bei der von Richtung Fahrbahnseitenfläche (32) zur Gehwegseitenfläche (34) Rinnenseitenfläche (88) der Krümmungsradius zunimmt bzw. der Neigungswinkel jeder abgewinkelten Teilfläche (40, 42, 44) abnimmt, so dass eine abnehmenden Oberflächenneigung der Teilfläche (40, 42, 44) in Richtung Gehwegseitenfläche (34) / Rinnenseitenfläche (88) existiert, und die der Fahrbahnseitenfläche (32) zuweisenden Teilflächen (28, 64, 82) eine im Wesentlichen geradlinige Profilierung aufweisen, so dass eine Rinnenbreite nicht durch die Lage einer Scheinfuge (26) bestimmt ist, sondern frei innerhalb der Teilfläche (40, 42, 44, 46), die sich von der Fahrbahnseitenfläche (32) zur Gehwegseitenfläche (34) / zur Rinnenseitenfläche (34, 88) erstreckt, ausgebildet werden kann.

2. Rinnensteinsystem nach Anspruch 1, **dadurch gekennzeichnet, dass** die Teilfläche (40) zumindest eine gebogene (46) und/oder abgewinkelte Teilteilfläche (62, 64, 80, 82) der Rinnensteinfläche (28) umfasst.

3. Rinnensteinsystem nach Anspruch 2, **dadurch gekennzeichnet, dass** die profilierte Rinnensteinteilfläche (40) zumindest zwei sich in Fahrbahnverlaufsrichtung längserstreckende und quer hierzu angrenzende Teilteilflächen (44, 62, 64, 80, 82) umfasst, wobei die der Gehwegseitenfläche Rinnenseitenfläche (34, 88) zuweisende Teilteilfläche (62, 80) einen kleineren Neigungswinkel bzw. Krümmungswinkel, insbesondere im Bereich von 0.5° bis 10°, bevorzugt 0.8° bis 2°, insbesondere 1° und die der Fahrbahnseitenfläche (32) zuweisende Teilteilfläche (64, 82) einen entsprechend größeren Neigungs- bzw. Krümmungswinkel aufweist.

4. Rinnensteinsystem nach Anspruch 3, **dadurch gekennzeichnet, dass** die zur Gehweg- bzw. Rinnenseitenfläche (34) zuweisende Teilteilfläche (62) eine Breite von 10 bis 200 mm aufweist, bevorzugt 80 mm, und die Gesamtbreite des Rinnensteinsystems im Bereich von 100 bis 1000 mm liegt.

5. Rinnensteinsystem nach einem der vorangegangenen Ansprüche, **dadurch gekennzeichnet, dass** das Rinnensteinsystem (30, 47, 48, 49, 50, 52, 54, 56, 57) komplexe Rinnensteine (30, 48, 49, 50, 52, 54, 56, 57) und Einzelsteine (47, 70, 72, 74) in der Größe einer kleinsten geometrischen Einheit eines komplexen Rinnensteins (30, 48, 49, 50, 52, 54, 56, 57) in Größe eines Scheinfugensteins umfasst, die zumindest einen gehwegseitig bzw. rinnenseitig orientierten profiliert geneigten Rinnen-Einzelstein (72) und einen fahrbahnseitig orientierten unprofiliert geneigten Rinnen-Einzelstein (74) umfasst, wobei die Einzelsteine (72, 74) bevorzugt versetzt aneinander angeordnet sind, der fahrbahnseitige Einzelstein (74) höher als der gehweg- bzw. rinnenseitige Einzelstein (72) ist und die Einzelsteine (47, 70, 72, 74) insbesondere als Reparatursteine/Füllsteine für die Ausbildung flexibler Längen, sowie zur Kurvenausbildung in Kombination mit komplexen Rinnensteinen (30, 48, 49, 50, 52, 54, 56, 57) eingesetzt werden.

6. Rinnensteinsystem nach einem der vorangegangenen Ansprüche, **dadurch gekennzeichnet, dass** die Scheinfugen (26) der komplexen Rinnesteine (30, 48, 49, 50, 52, 54, 56, 57) eine Tiefe von etwa 1 mm bis 5 mm aufweisen und eine Fugenbreite von 2mm bis 12mm, bevorzugt 8mm aufweisen.

7. Rinnensteinsystem nach einem der vorangegangenen Ansprüche, **dadurch gekennzeichnet, dass** zumindest ein Rinnenstein (30, 47, 48, 49, 50, 52, 54, 56, 57) auf seiner Bodenfläche (90) eine Bodenprofilierung, bevorzugt zumindest eine Bodennut (38) zur Verzahnung des Rinnensteins (30, 47, 48, 49, 50, 52, 54, 56, 57) mit dem Untergrund aufweist.

8. Rinnensteinsystem nach einem der vorangegangenen Ansprüche, **dadurch gekennzeichnet dass** zumindest ein Rinnenstein (30, 47, 48, 49, 50, 52, 54, 56, 57) auf den beiden Stoßseitenflächen (36) und/oder Fahrbahnseitenfläche (32) und/oder Gehwegseite (34) zumindest ein Verzahnungs- und/oder Abstandselement, insbesondere Abstandsrippe (24) und/oder Vorsprung/Rücksprungselement aufweist, wobei die Abstandselemente auf den Stoßseitenflächen (36) bevorzugt zur Ausrichtung angrenzend versetzt zueinander und für eine Abstandsbreite von 2 bis 12mm, insbesondere 7mm ausgebildet sind und die Abstandselemente der Fahrbahnseitenfläche (32) - und/oder Gehwegseite (34) bevorzugt großflächig ausgebildet mit einer Abstandsbreite von 1 bis 3mm, bevorzugt 2mm sind.

9. Rinnensteinsystem nach einem der vorangegangenen Ansprüche, **dadurch gekennzeichnet, dass** das Rinnensteinsystem wenigstens drei unterschiedliche komplexe Rinnensteine (30, 48, 49, 50, 52, 54, 56, 57) umfasst, wobei das Rinnensteinsystem gerade Rinnensteine (30, 48, 49, 50, 52, 54), trapezähnliche, gebogene oder abgewinkelte Rinnensteine (56, 57), deren Teiloberfläche (40, 42, 44, 46) zu einem äußeren langen Bogenabschnitt für eine kurvenäußere Begrenzung geneigt ist, und gebogene oder abgewinkelte Rinnensteine (56, 57), deren Teiloberfläche (40, 42, 44, 46) zu einem inneren kurzen Bogenabschnitt für eine kurveninnere Begrenzung geneigt ist, umfasst.

10. Rinnensteinsystem nach Anspruch 9, **dadurch gekennzeichnet, dass** der äußere Bogenabschnitt des trapezähnlichen, gebogene oder abgewinkelten äußeren Rinnensteins (56, 57) eine Bogenlänge von etwa 15 bis 30cm, bevorzugt 20 bis 25cm, insbesondere 23cm und der innere Bogenabschnitt (56, 57) eine Bogenlänge von etwa 15 bis 25cm, bevorzugt 18 bis 22cm, insbesondere 20 cm aufweist.

11. Rinnensteinsystem nach Anspruch 9 oder 10, **dadurch gekennzeichnet, dass** der äußere Bogenabschnitt des trapezähnlichen, gebogene oder abgewinkelten inneren Rinnensteins (56, 57) eine Bogenlänge von etwa 25 bis 15cm, bevorzugt 23 bis 18cm, insbesondere 20 cm und der innere Bogenabschnitt (56, 57) eine Bogenlänge von etwa 13 bis 20 cm, bevorzugt 15 bis 19cm, insbesondere 17 cm aufweist.

12. Rinnensteinsystem nach einem der Ansprüche 9 bis 11, **dadurch gekennzeichnet, dass** der innere Bogenabschnitt des äußeren trapezähnlichen Rinnesteins (56, 57) und der äußere Bogenabschnitt des inneren trapezähnlichen Rinnensteins (56, 57) einen Radius von etwa 150 bis 300cm, bevorzugt 180 bis 250cm, insbesondere 200cm aufweisen.

13. Rinnensteinsystem nach einem der vorhergehenden Ansprüche, **dadurch gekennzeichnet, dass** die Gesamtoberfläche jedes Rinnesteins (30, 47, 48, 49, 50, 52, 54, 56, 57) einen Neigungswinkel α von der Fahrbahnseitenfläche (32) zur Gehwegseite (34) von 10° bis >1°, insbesondere 5° bis 2°, bevorzugt 2.5° aufweist, und/oder dass die Höhe jedes Rinnensteins (30, 47, 48, 49, 50, 52, 54, 56, 57) zwischen 80 bis 180 mm liegt, wobei eine fahrbahnseitige geneigte oder gebogene Teilfläche (64) im Höhenbereich zwischen 90 bis 180mm und eine daran anschließende gehwegseitige Teilfläche (62) im Höhenbereich zwischen 80 bis 170mm angeordnet ist.

## Claims

1. Gutter stone system with straight and curved gutter stones (30, 47, 48, 49, 50, 52, 54, 55, 56, 57, 70, 72, 74) which extend over a width of a gutter (88) to be provided between a roadway (12) and a roadway limit/pavement (16), in particular a kerbstone (20), comprising at least one complex gutter stone (30, 48, 49, 50, 52, 54, 55, 56, 57) having false joints (26) on its surface dividing the surface into part-surfaces (28, 40, 42, 44, 46) in the size of the surface of a single stone (47, 70, 72, 74) and thereby creating the impression of a gutter stone surface (40) made up of single stones (47, 70, 72, 74), where at least one complex gutter stone (30, 48, 49, 50, 52, 54, 55, 56, 57) has at least one part-surface (40, 42, 44, 46) inclined from the roadway side surface (32) towards the pavement side surface (34)/gutter side surface (88), **characterized in that** the part-surface (40, 42, 44, 46) facing the pavement side surface (34)/gutter side surface (88) has a part-surface profile (42, 62, 64, 80, 82) in which the curvature radius increases in the direction from the roadway side surface (32) to the pavement side surface (34)/gutter side surface (88) or the inclination angle of each angled part-surface (40, 42, 44) decreases, such that a decreasing surface inclination of the part-surface (40, 42, 44) exists in the direction of the pavement side surface (34)/gutter side surface (88), and the part-surfaces (28, 64, 82) facing the roadway side surface (32) have a substantially straight profile, such that a gutter width is not determined by the position of a false joint (26), but can be designed freely within the part-surface (40, 42, 44, 46) extending from the roadway side surface (32) to the pavement side surface (34)/gutter side surface (34, 88).

2. Gutter stone system according to claim 1, **characterized in that** the part-surface (40) comprises at least one curved (46) and/or angled partial part-surface (62, 64, 80, 82) of the gutter stone surface (28).

3. Gutter stone system according to claim 2, **characterized in that** the profiled gutter stone part-surface (40) comprises at least two partial part-surfaces (44, 62, 64, 80, 82) longitudinally extending in the roadway direction and transversely adjacent thereto, where the partial part-surface (62, 80) facing the pavement side surface/gutter side surface (34, 88) has a smaller inclination angle/curvature angle, in particular in the range from 0.5° to 10°, preferably 0.8° to 2° and in particular 1 °, and the partial part-surface (64, 82) facing the roadway side surface (32) has a correspondingly larger inclination angle/curvature angle.

4. Gutter stone system according to claim 3, **characterized in that** the partial part-surface (62) facing the pavement/gutter side surface (34) has a width of 10 to 200 mm, preferably 80 mm, and the total width of the gutter stone system is in the range from 100 to 1000 mm.

5. Gutter stone system according to one of the preceding claims, **characterized in that** said gutter stone system (30, 47, 48, 49, 50, 52, 54, 56, 57) comprises complex gutter stones (30, 48, 49, 50, 52, 54, 56, 57) and single stones (47, 70, 72, 74) in the size of a smallest geometric unit of a complex gutter stone (30, 48, 49, 50, 52, 54, 56, 57), in the size of a false joint stone, which unit comprises at least one single gutter stone (72) oriented to the pavement side/gutter side and inclined with profile and at least one single gutter stone (74) oriented to the roadway side and inclined without profile, where the single stones (72, 74) are preferably arranged offset to one another, the roadway-side single stone (74) is higher than the single stone (72) on the pavement/gutter side and the single stones (47, 70, 72, 74) are used in particular as repair stones/filler stones for creating flexible lengths, and for creating curves in combination with complex gutter stones (30, 48, 49, 50, 52, 54, 56, 57).

6. Gutter stone system according to one of the preceding claims, **characterized in that** the false joints (26) of the complex gutter stones (30, 48, 49, 50, 52, 54, 56, 57) have a depth of about 1 mm to 5 mm and a joint width of 2 mm to 12 mm, preferably 8mm.

7. Gutter stone system according to one of the preceding claims, **characterized in that** at least one gutter stone (30, 47, 48, 49, 50, 52, 54, 56, 57) has on its bottom surface (90) a bottom profile, preferably at least one bottom groove (38), for locking the gutter stone (30, 47, 48, 49, 50, 52, 54, 56, 57) into the road bed.

8. Gutter stone system according to one of the preceding claims, **characterized in that** at least one gutter stone (30, 47, 48, 49, 50, 52, 54, 56, 57) has on the two joint side surfaces (36) and/or roadway side surface (32) and/or pavement side surface (34) at least one locking and/or spacer element, in particular a spacer rib (24) and/or projection/recess element, where the spacer elements are designed on the joint side surfaces (36) preferably adjacent and offset to one another for alignment and for a spacing width of 2 to 12 mm, in particular 7 mm, and the spacer elements of the roadway side surface (32) and/or pavement side surface (34) are preferably designed with large surfaces with a spacing width of 1 to 3 mm, preferably 2 mm.

9. Gutter stone system according to one of the preceding claims, **characterized in that** the gutter stone system comprises at least three different complex gutter stones (30, 48, 49, 50, 52, 54, 56, 57), where the gutter stone system comprises straight gutter stones (30, 48, 49, 50, 52, 54), trapezoidal, curved or angled gutter stones (56, 57) of which the part-surface (40, 42, 44, 46) is inclined relative to an outer long arc section for an outside-curve limit, and curved or angled gutter stones (56, 57), of which the part-surface (40, 42, 44, 46) is inclined relative to an inner short arc section for an inside-curve limit.

10. Gutter stone system according to claim 9, **characterized in that** the outer arc section of the trapezoidal, curved or angled outer gutter stone (56, 57) has an arc length of about 15 to 30 cm, preferably 20 to 25 cm and in particular 23 cm, and the inner arc section (56, 57) has an arc length of about 15 to 25 cm, preferably 18 to 22 cm and in particular 20 cm.

11. Gutter stone system according to claim 9 or 10, **characterized in that** the outer arc section of the trapezoidal, curved or angled inner gutter stone (56, 57) has an arc length of about 25 to 15 cm, preferably 23 to 18 cm and in particular 20 cm, and the inner arc section (56, 57) has an arc length of about 13 to 20 cm, preferably 15 to 19 cm and in particular 17 cm.

12. Gutter stone system according to one of claims 9 to 11, **characterized in that** the inner arc section of the outer trapezoidal gutter stone (56, 57) and the outer arc section of the inner trapezoidal gutter stone (56, 57) have a radius of about 150 to 300 cm, preferably 180 to 250 cm and in particular 200 cm.

13. Gutter stone system according to one of the preceding claims, **characterized in that** the total surface of each gutter stone (30, 47, 48, 49, 50, 52, 54, 56, 57) has an inclination angle α from the roadway side surface (32) to the pavement side surface (34) from 10° to >1°, in particular 5° to 2° and preferably 2.5°, and/or that the height of each gutter stone (30, 47, 48, 49, 50, 52, 54, 56, 57) is between 80 and 180 mm, where a part-surface (64) inclined or curved on the roadway side is arranged in the height range between 90 and 180 mm and an adjoining part-surface (62) on the pavement side in the height range between 80 and 170 mm.

## Revendications

1. Système de caniveau avec pavés de caniveau rectilignes et incurvés (30, 47, 48, 49, 50, 52, 54, 55, 56, 57, 70, 72, 74), lesquels s'étendent sur une largeur d'un caniveau (88) à construire entre une chaussée (12) et une limite de chaussée / un trottoir (16), en particulier une bordure (20), ledit système comprenant au moins un pavé complexe de caniveau (30, 48, 49, 50, 52, 54, 55, 56, 57) qui présente sur sa surface des joints aveugles (26) qui subdivisent la surface en surfaces partielles (28, 40, 42, 44, 46) de la taille de la surface d'un pavé simple (47, 70, 72, 74) et donnent ainsi l'impression d'une surface de pavés de caniveau (40) composée de pavés simples (47, 70, 72, 74), sachant qu'au moins un pavé complexe de caniveau (30, 48, 49, 50, 52, 54, 55, 56, 57) présente au moins une surface partielle (40, 42, 44, 46) inclinée entre la surface latérale de chaussée (32) et la surface latérale de trottoir (34) / surface latérale de caniveau (88), **caractérisé en ce que** la surface partielle (40, 42, 44, 46) orientée vers la surface latérale de trottoir (34) / surface latérale de caniveau (88) présente un profil de surface partielle (42, 62, 64, 80, 82) tel que, dans le sens allant de la surface latérale de chaussée (32) à la surface latérale de trottoir (34) / surface latérale de caniveau (88), le rayon de courbure augmente ou l'angle d'inclinaison de chaque surface partielle (40, 42, 44) coudée diminue, de sorte qu'existe une inclinaison de surface décroissante de la surface partielle (40, 42, 44) en direction de la surface latérale de trottoir (34) / surface latérale de caniveau (88), et que les surfaces partielles (28, 64, 82) orientées vers la surface latérale de chaussée (32) présentent un profil sensiblement rectiligne, de sorte qu'une largeur de caniveau n'est pas déterminée par la position d'un joint aveugle (26), mais peut être librement formée à l'intérieur de la surface partielle (40, 42, 44, 46) qui s'étend de la surface latérale de chaussée (32) à la surface latérale de trottoir (34) / surface latérale de caniveau (34, 88).

2. Système de caniveau selon la revendication 1, **caractérisé en ce que** la surface partielle (40) comprend au moins une partie de surface partielle (62, 64, 80, 82) incurvée (46) et/ou coudée de la surface de pavé de caniveau (28).

3. Système de caniveau selon la revendication 2, **caractérisé en ce que** la surface partielle profilée de pavé de caniveau (40) comprend au moins deux parties de surfaces partielles (44, 62, 64, 80, 82) s'étendant longitudinalement dans la direction d'extension de la chaussée et transversalement en la jouxtant, sachant que la partie de surface partielle (62, 80) orientée vers la surface latérale de trottoir / surface latérale de caniveau (34, 88) présente un angle d'inclinaison ou de courbure plus petit, en particulier dans la plage de 0,5° à 10°, de préférence de 0,8° à 2°, en particulier égal à 1 °, et que la partie de surface partielle (64, 82) orientée vers la surface latérale de chaussée (32) présente un angle d'inclinaison ou de courbure correspondant plus grand.

4. Système de caniveau selon la revendication 3, **caractérisé en ce que** la partie de surface partielle (62) orientée vers la surface latérale de trottoir ou la surface latérale de caniveau (34) présente une largeur de 10 à 200 mm, de préférence de 80 mm, et que la largeur totale du système de caniveau se situe dans la plage de 100 à 1000 mm.

5. Système de caniveau selon l'une des revendications précédentes, **caractérisé en ce que** ledit système de caniveau (30, 47, 48, 49, 50, 52, 54, 56, 57) comprend des pavés complexes de caniveau (30, 48, 49, 50, 52, 54, 56, 57) et des pavés simples (47, 70, 72, 74) de la taille d'une plus petite unité géométrique d'un pavé complexe de caniveau (30, 48, 49, 50, 52, 54, 56, 57), de la taille d'un pavé à joints aveugles, laquelle unité comprend au moins un pavé simple de caniveau (72) profilé incliné orienté côté trottoir ou côté caniveau et un pavé simple de caniveau (74) non profilé incliné orienté côté chaussée, sachant que les pavés simples (72, 74) sont de préférence disposés décalés les uns par rapport aux autres, que le pavé simple (74) côté chaussée est plus haut que le pavé simple (72) côté trottoir ou côté caniveau, et que les pavés simples (47, 70, 72, 74) sont en particulier mis en oeuvre en tant que pavés de réparation/pavés de remplissage pour former des longueurs variables, ainsi que pour former des courbes en combinaison avec des pavés complexes de caniveau (30, 48, 49, 50, 52, 54, 56, 57).

6. Système de caniveau selon l'une des revendications précédentes, **caractérisé en ce que** les joints aveugles (26) des pavés complexes de caniveau (30, 48, 49, 50, 52, 54, 56, 57) présentent une profondeur d'environ 1 mm à 5 mm et une largeur de 2 mm à 12 mm, de préférence égale à 8 mm.

7. Système de caniveau selon l'une des revendications précédentes, **caractérisé en ce qu'**au moins un pavé de caniveau (30, 47, 48, 49, 50, 52, 54, 56, 57) présente sur sa face inférieure (90) un profil inférieur, de préférence au moins une rainure inférieure (38) pour imbriquer le pavé de caniveau (30, 47, 48, 49, 50, 52, 54, 56, 57) dans le sol.

8. Système de caniveau selon l'une des revendications précédentes, **caractérisé en ce qu'**au moins un pavé de caniveau (30, 47, 48, 49, 50, 52, 54, 56, 57) présente sur les deux surfaces latérales d'about (36) et/ou sur la surface latérale de chaussée (32) et/ou sur le côté trottoir (34) au moins un élément d'imbrication et/ou un élément d'espacement, en particulier une nervure d'espacement (24) et/ou un élément saillant/élément d'épaulement, sachant que les éléments d'espacement sur les surfaces latérales d'about (36) sont de préférence conçus pour un alignement contigu en décalage les uns par rapport aux autres et pour une largeur d'espacement de 2 à 12 mm, en particulier égale à 7 mm, et que les éléments d'espacement de la surface latérale de chaussée (32) et/ou du côté trottoir (34) sont de préférence conçus avec une grande surface et une largeur d'espacement de 1 à 3 mm, de préférence égale à 2 mm.

9. Système de caniveau selon l'une des revendications précédentes, **caractérisé en ce que** ledit système de caniveau comprend au moins trois différents pavés complexes de caniveau (30, 48, 49, 50, 52, 54, 56, 57), sachant que ledit système de caniveau comprend des pavés de caniveau (30, 48, 49, 50, 52, 54) rectilignes, des pavés de caniveau (56, 57) trapézoïdes, incurvés ou coudés, dont la surface partielle (40, 42, 44, 46) est inclinée vers une longue section d'arc extérieure pour une délimitation extérieure courbe, ainsi que des pavés de caniveau (56, 57) incurvés ou coudés, dont la surface partielle (40, 42, 44, 46) est inclinée vers une courte section d'arc intérieure pour une délimitation intérieure courbe.

10. Système de caniveau selon la revendication 9, **caractérisé en ce que** la section d'arc extérieure du pavé de caniveau (56, 57) extérieur trapézoïde, incurvé ou coudé présente une longueur d'arc d'environ 15 à 30 cm, de préférence de 20 à 25 cm, en particulier égale à 23 cm, et la section d'arc (56, 57) intérieure présente une longueur d'arc d'environ 15 à 25 cm, de préférence de 18 à 22 cm, en particulier égale à 20 cm.

11. Système de caniveau selon la revendication 9 ou 10, **caractérisé en ce que** la section d'arc extérieure du pavé de caniveau (56, 57) intérieur trapézoïde, incurvé ou coudé présente une longueur d'arc d'environ 25 à 15 cm, de préférence de 23 à 18 cm, en particulier égale à 20 cm, et la section d'arc (56, 57) intérieure présente une longueur d'arc d'environ 13 à 20 cm, de préférence de 15 à 19 cm, en particulier égale à 17 cm.

12. Système de caniveau selon l'une des revendications 9 à 11, **caractérisé en ce que** la section d'arc intérieure du pavé de caniveau (56, 57) extérieur trapézoïde et la section d'arc extérieure du pavé de caniveau (56, 57) intérieur trapézoïde présentent un rayon d'environ 150 à 300 cm, de préférence de 180 à 250 cm, en particulier égal à 200 cm.

13. Système de caniveau selon l'une des revendications précédentes, **caractérisé en ce que** la surface totale de chaque pavé de caniveau (30, 47, 48, 49, 50, 52, 54, 56, 57) présente un angle d'inclinaison α de la surface latérale de chaussée (32) au côté trottoir (34) tel que 10° ≥ α > 1 °, en particulier 5° ≥ α ≥ 2°, de préférence α = 2,5°, et/ou que la hauteur de chaque pavé de caniveau (30, 47, 48, 49, 50, 52, 54, 56, 57) est comprise entre 80 et 180 mm, sachant qu'une surface partielle (64) inclinée ou incurvée côté chaussée est disposée dans la plage de hauteurs entre 90 et 180 mm et une surface partielle (62) la prolongeant côté trottoir est disposée dans la plage de hauteurs entre 80 et 170 mm.
